# EUROPÄISCHE PATENTSCHRIFT

(11) **EP 3 376 112 B1**
(45) Veröffentlichungstag und Bekanntmachung des Hinweises auf die Patenterteilung: **25.12.2019**
(21) Anmeldenummer: 18161569.1
(22) Anmeldetag: 13.03.2018
(51) Int. Cl.: F24B 1/02, F23D 5/02

(54) **GESCHLOSSENE FEUERSTÄTTE**
CLOSED FIREPLACE
LIEU DE L'INCENDIE FERMÉ

(30) Priorität: 14.03.2017 DE 202017101465 U
(43) Veröffentlichungstag der Anmeldung: 19.09.2018
(73) Patentinhaber: Spartherm Feuerungstechnik GmbH, 49324 Melle (DE)
(72) Erfinder: ROKOSSA, Gerhard Manfred, 49143 Bissendorf (DE); SCHMATLOCH, Volker, 49324 Melle (DE)
(74) Vertreter: Kleine, Hubertus

(56) Entgegenhaltungen:
- DE-B- 1 153 503
- JP-U- S58 137 252
- US-A- 2 313 568
- US-A- 4 351 316
- US-A- 4 373 905

## Beschreibung

Die Erfindung betrifft eine geschlossene Feuerstätte nach dem Oberbegriff des Anspruchs 1.

Geschlossene Feuerstätten sind in ihrer Bauform als Kamine, Kaminöfen oder Kamineinsätze konzipiert. Diese dienen dem Verbrennen von Feststoffen wie Holz, Briketts oder dergleichen zur Beheizung von Räumen.

Entsprechend den einschlägigen Vorschriften weist eine solche Feuerstätte eine den Brennraum verschließende Tür, in Form einer Schwenk- oder Schiebetür, eine Brennluftzufuhr sowie eine Abgasführung auf, die jeweils mit dem Brennraum in Wirkverbindung stehen. Dabei sind sowohl die Brennluftzufuhr, um Frischluft zuzuführen, wie auch die Abgasführung mit der Außenumgebung verbunden.

Für den Betrieb einer solchen Feuerstätte ist die Bevorratung von Festbrennstoffen üblich, was einen entsprechenden Lagerraum voraussetzt, wobei dieser vielfach nicht in einer ausreichenden Größe vorhanden ist. Auch die Beschaffung des Festbrennstoffes, insbesondere des Holzes, das bevorzugt als Holzscheite vorliegt, gestaltet sich aufwändig und umständlich.

Darüber hinaus führt die Verbrennung der Festbrennstoffe zu einer Verschmutzung des Brennraumes durch Rußablagerung und Aschebildung sowie einem Verrußen einer Glasscheibe, wenn diese als Sichtfenster der Tür vorhanden ist. Je nach Nutzung der Feuerstätte ist die Entsorgung des Ascheanfalls mehr oder weniger häufig vorzunehmen, in jedem Fall jedoch mit einem entsprechenden Arbeitsaufwand verbunden.

Bekannt sind weiterhin vornehmlich in Wohnräumen betriebene Feuerstätten, die, abweichend von der Gattung, nicht mit Festbrennstoffen beheizt werden, sondern mit einem Flüssigbrennstoff, beispielsweise Alkohol, wie Ethanol oder dergleichen.

Vorteile dieser Feuerstätten gegenüber denen mit Festbrennstoffen betriebenen ergeben sich aus der einfacheren Lagerung und Bereitstellung des Flüssigbrennstoffs sowie einem rückstandsfreien Abbrand, also keinem Ascheanfall und erheblich verminderter Verschmutzung, was die Reinigung der Feuerstätte deutlich begünstigt.

Allerdings weisen diese Feuerstätten keine Abgasführung auf, woraus sich deutliche Nachteile bei deren Betrieb ergeben. Eine Belüftung des Raumes ist deshalb zwingend, weil die Verbrennungsgase unmittelbar in den Raum abgegeben werden.

Dies schafft jedoch insoweit Probleme als eine Frischluftzufuhr in den Raum unerlässlich ist, was durch mehr oder weniger häufiges Öffnen von Fenstern oder Außentüren erfolgt.

Der gewünschte Heizeffekt dieser Feuerstätte wird damit konterkariert. D.h., insbesondere hinsichtlich der Energiebilanz entspricht der Betrieb dieser Feuerstätte nicht den gestellten und gewünschten Anforderungen.

In der US 2 615 635 A ist eine geschlossene Feuerstätte offenbart zur Beheizung eines Gewächs- oder Treibhauses oder eines Wohnhauses, insbesondere eines Einfamilienhauses.

Zwar weist diese Feuerstätte einen Brennraum auf, dieser ist jedoch, entgegen der Gattung, nicht durch eine Tür verschließbar, so dass ein unmittelbarer Zugriff auf den Brennraum nicht möglich ist.

Des Weiteren sind aus der GB 1911/11390 A sowie der US 2005/0175950 A1 Gasbrenner bekannt.

In der US 4 373 905 A ist eine gattungsgemäße Feuerstätte gemäß dem Oberbegriff des ersten Anspruchs offenbart, bei der die Zündung des flüssigen Brennstoffs in Form von Altöl durch entzündetes Papier erfolgt, das durch eine Klappe zu einer Brennschale gebracht wird.

In der US 4 351 316 A ist ebenfalls eine Feuerstätte thematisiert, mit der vorzugsweise Altöl verbrennbar ist, wobei diese Literatur keinen Hinweis auf die Art der Zündung des Brennstoffs gibt.

Schließlich zeigt und beschreibt die DE 11 53 503 B eine Feuerstätte, bei der der flüssige Brennstoff mittels einer elektrischen Zündvorrichtung gezündet wird.

Der Erfindung liegt die Aufgabe zugrunde, eine Feuerstätte der gattungsgemäßen Art so weiterzuentwickeln, dass ihr Betrieb insgesamt deutlich einfacher wird.

Diese Aufgabe wird durch eine Feuerstätte mit den Merkmalen des Anspruchs 1 gelöst.

Durch die Erfindung ergibt sich eine Kombination der Vorteile einer mit Festbrennstoff betriebenen Feuerstätte mit den Vorteilen einer mit Flüssigbrennstoff betriebenen. So ist beispielsweise die Bevorratung mit Brennstoff deutlich einfacher als die von Festbrennstoffen, insbesondere Holz, ebenso die Beschaffung des Brennstoffs, wobei der den Flüssigbrennstoff aufnehmende Behälter, an den, gemäß der Erfindung ein Brenner angeschlossen ist, austausch- und wiederauffüllbar ist. Die Lagerung mehrerer solcher Behälter zur Bevorratung gestaltet sich dabei einfach und vor allem platzsparend.

Eine Verschmutzung des Brennraumes ergibt sich nunmehr nicht oder in einem vernachlässigbar geringen Umfang. Reinigungsarbeiten, wie ein Säubern des Brennraumes, ggf. einer Türglasscheibe und Ascheentsorgung entfallen komplett, so dass der Betrieb der Feuerstätte insgesamt wesentlich vereinfacht ist.

Andererseits wird das bei der Verbrennung entstehende Abgas abgeführt, üblicherweise in einen Schornstein, während die zur Verbrennung erforderliche Frischluft nach einem weiteren Gedanken der Erfindung aus der äußeren Umgebung bezogen wird. Denkbar ist jedoch auch, die Verbrennungsluft, wie bei beispielsweise gasbetriebenen Öfen, unmittelbar aus dem Raum zu beziehen.

Nach einem weiteren Gedanken der Erfindung ist der den Flüssigbrennstoff aufnehmende Behälter unterhalb des Brenners angeordnet, der praktisch den Boden des Brennraumes bildet und bevorzugt mit einem Brenngitter abgedeckt ist.

Gleichfalls im Bauraum unterhalb des Brenners ist eine Pumpe vorgesehen, mittels derer Flüssigbrennstoff in eine Brennschale des Brenners gefördert wird.

Mittels des Brenngitters werden getrennte Zonen geschaffen und zwar unterhalb des Brenngitters eine frühe Primärbrennzone und oberhalb des Brenngitters eine späte Primärbrennzone. Unterhalb der frühen Primärbrennzone ist nach einem weiteren Gedanken eine Vorwärm-/Vergasungszone angeordnet.

Die Zündung des Brenners erfolgt durch ein thermoelektrisches Zündelement, alternativ durch ein piezoelektrisches Zündelement. Darüber hinaus ist die Brennschale mit einem Überlauf versehen, der in den Brennstoffbehälter mündet und der einen Flammenrückschlagschutz aufweist.

Ferner kann ein Spülluft-Ventilator vorgesehen sein, mit dem Brennstoffdämpfe vor dem Zündvorgang beseitigt werden, wobei dieser Spülluft-Ventilator mittels einer Druckdose überwacht wird.

Im Übrigen kann die Feuerstätte oberhalb des Brennraumes mit Wärmeübertragern versehen sein, durch die die Heizwirkung optimiert wird.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Fig. 1: eine erfindungsgemäße Feuerstätte in einer perspektivischen Vorderansicht
- Fig. 2: die Feuerstätte nach Fig. 1 in einer Seitenansicht
- Fig. 3: einen Längsschnitt durch die Feuerstätte
- Fig. 4: einen Querschnitt durch die Feuerstätte gemäß der Linie IV-IV in Fig. 3
- Fig. 5: eine Einzelheit der Feuerstätte in einer geschnittenen Seitenansicht.

In den Fig. 1 und 2 ist eine geschlossene Feuerstätte abgebildet, mit einem Gehäuse 1, in dem ein in der Fig. 3 erkennbarer Brennraum 6 angeordnet ist, der mittels einer Tür 2 verschließbar ist.

Im unteren Endbereich ist ein Stutzen einer Brennluftzuführung 4 angeordnet über die Raumluft als Brennluft dem Brennraum 6 zugeführt wird. Optional ist an die Brennluftzuführung 4 eine Frischluftleitung anschließbar, die mit der Außenluft in Verbindung steht.

Über Luftschlitze 5, die in dem der Brennluftzuführung 4 benachbarten Bereich im Gehäuse 1 angeordnet sind, wird Konvektionsluft in das Gehäuse 1 geführt. Ebenso wie die Brennluftzuführung 4 steht eine Abgasführung 3 mit dem Brennraum 6 in Wirkverbindung, wobei die Abgasführung 3 in jedem Fall, beispielsweise an einen Schornstein angeschlossen, mit der Außenluft in Verbindung steht.

Am Boden des Brennraumes 6 ist ein Brenner 7 angeordnet, der als Einzelheit in der Fig. 5 abgebildet ist.

Unterhalb des Brenners 7 ist im Gehäuse 1 ein Behälter 8 für einen Flüssigbrennstoff positioniert, beispielsweise Alkohol wie Ethanol oder dergleichen.

Über eine Pumpe 10 ist der Flüssigbrennstoff zum Brenner 7 führbar. Mittels eines Gebläses 9 sind Brennstoffdämpfe, die sich in der Zuleitung zum Brenner 7 angesammelt haben, vor einer Zündung zu entfernen, wobei das Gebläse 9 mittels einer Druckdose überwacht werden kann.

Oberhalb des Brennraumes 6 sind im Übrigen Wärmeübertrager 17 angeordnet, zur Erhöhung der Heizeffizienz.

In der Fig. 5 ist der Brenner 7 als Einzelheit dargestellt. Dabei ist eine Brennschale 11 ausgebildet, die in zwei übereinander liegende Zonen durch ein Brenngitter 12 unterteilt ist und zwar in eine untere frühe Primärbrennzone 14 und eine obere späte Primärbrennzone 16, wobei der späteren Primärbrennzone 16 ein Zünder 13 zugeordnet ist.

Unterhalb der frühen Primärbrennzone 14 ist eine Vorwärm-/Vergasungszone 15 angeordnet. Der Brenner 7 ist im Übrigen auch in der Fig. 4 erkennbar, die eine Draufsicht auf das Brenngitter 12 und den Zünder 13 wiedergibt.

Der Behälter 8 ist im Übrigen aus dem Gehäuse 1 entnehmbar, wobei hierzu vorzugsweise im Gehäuse 1 eine Klappe vorgesehen ist. Je nach Ausführungsvariante der Feuerstätte können ein oder mehrere Behälter 8 deponiert sein, wobei diese jeweils bei Entleerung gegen wiederbefüllte Behälter 8 austauschbar sind.

### Bezugszeichenliste

- 1: Gehäuse
- 2: Tür
- 3: Abgasführung
- 4: Brennluftzuführung
- 5: Luftschlitz
- 6: Brennraum
- 7: Brenner
- 8: Behälter
- 9: Gebläse
- 10: Pumpe
- 11: Brennschale
- 12: Brenngitter
- 13: Zünder
- 14: Primärbrennzone
- 15: Vorwärm-/Vergasungszone
- 16: Primärbrennzone
- 17: Wärmeübertrager

## Patentansprüche

1. Geschlossene Feuerstätte, mit einer Tür (2) und einem durch die Tür (2) verschließbaren Brennraum (6) sowie jeweils damit in Wirkverbindung stehend einer Brennluftzuführung (4) und einer mit der Außenluft in Verbindung stehenden Abgasführung (3), wobei im Brennraum (6) ein mit Flüssigbrennstoff betreibbarer Brenner (7) angeordnet ist, der an mindestens einen mit einer brennbaren Flüssigkeit befüllten Behälter (8) angeschlossen ist, wobei an den Behälter (8) eine Pumpe (10) angeschlossen ist, mittels derer Flüssigbrennstoff zum Brenner (7) führbar ist, und wobei der Brenner (7) eine Brennschale (11) aufweist, **dadurch gekennzeichnet, dass** die Brennschale mit einem Zünder (13) und einem die Brennschale (11) in eine untere frühe Primärbrennzone (14) und eine obere späte Primärbrennzone (16) unterteilenden Brenngitter (12) ausgeführt ist.

2. Geschlossene Feuerstätte nach Anspruch 1, **dadurch gekennzeichnet, dass** der Behälter (8) und die Pumpe (10) unterhalb des Brenners (7) angeordnet sind, wobei der Brenner (7) den Boden des Brennraumes (6) bildet.

3. Geschlossene Feuerstätte nach Anspruch 1 oder 2, **dadurch gekennzeichnet, dass** der Behälter (8) austauschbar ist.

4. Geschlossene Feuerstätte nach einem der vorhergehenden Ansprüche, **dadurch gekennzeichnet, dass** der oberen späten Primärbrennzone (16) der Zünder (13) zugeordnet ist.

5. Geschlossene Feuerstätte nach einem der vorhergehenden Ansprüche, **dadurch gekennzeichnet, dass** unterhalb der frühen Primärbrennzone (14) eine Vorwärm-/Vergasungszone (15) vorgesehen ist.

6. Geschlossene Feuerstätte nach einem der vorhergehenden Ansprüche, **dadurch gekennzeichnet, dass** der Zünder (13) als thermoelektrisches Zündelement oder als piezoelektrisches Zündelement ausgebildet ist.

7. Geschlossene Feuerstätte nach einem der vorhergehenden Ansprüche, **dadurch gekennzeichnet, dass** die Brennschale (11) einen Überlauf mit integriertem Flammenrückschlagschutz aufweist.

8. Geschlossene Feuerstätte nach einem der vorhergehenden Ansprüche, **dadurch gekennzeichnet, dass** einer Zuführleitung zur Brennschale (11) ein Gebläse (9) vorgeschaltet ist, das mit einer Druckdose überwachbar ist.

9. Geschlossene Feuerstätte nach einem der vorhergehenden Ansprüche, **dadurch gekennzeichnet, dass** die Brennluftzuführung (4) über einen Stutzen an die Außenumgebung anschließbar ist.

## Claims

1. Closed fireplace, having a door (2) and a combustion chamber (6) which can be closed by the door (2) and, in each case, being operatively connected thereto, a combustion air supply duct (4) and an exhaust gas duct (3) which is connected to the outside air, wherein a burner (7) which can be operated with liquid fuel and is connected to at least one container (8) which is filled with a combustible liquid is arranged in the combustion chamber (6), wherein a pump (10) is connected to the container (8), by means of which liquid fuel can be guided to the burner (7), and wherein the burner (7) has a fire pan (11), **characterized in that** the fire pan is designed with an igniter (13) and a burner grid (12) which divides the fire pan (11) into a lower early primary combustion zone (14) and an upper late primary combustion zone (16).

2. Closed fireplace according to claim 1, **characterized in that** the container (8) and the pump (10) are arranged below the burner (7), wherein the burner (7) forms the base of the combustion chamber (6).

3. Closed fireplace according to claim 1 or 2, **characterized in that** the container (8) is exchangeable.

4. Closed fireplace according to one of the preceding claims, **characterized in that** the upper late primary combustion zone (16) is associated with the igniter (13).

5. Closed fireplace according to one of the preceding claims, **characterized in that** a preheating/gasification zone (15) is provided below the early primary combustion zone (14).

6. Closed fireplace according to one of the preceding claims, **characterized in that** the igniter (13) is designed as a thermoelectric ignition element or as a piezoelectric ignition element.

7. Closed fireplace according to one of the preceding claims, **characterized in that** the fire pan (11) has an overflow with integrated flame arrester protection.

8. Closed fireplace according to one of the preceding claims, **characterized in that** a blower (9), which can be monitored by a pressure cell, is connected upstream of a supply line to the fire pan (11).

9. Closed fireplace according to one of the preceding claims, **characterized in that** the combustion air supply duct (4) can be connected to the outside environment via a connection piece.

## Revendications

1. Foyer fermé, comprenant une porte (2) et une chambre de combustion (6) pouvant être fermée par la porte (2) et avec laquelle une alimentation en air de combustion (4) et un conduit de fumées (3) relié à l'air extérieur sont respectivement en liaison fonctionnelle, dans lequel un brûleur (7) qui peut fonctionner avec un combustible liquide et est raccordé à au moins un réservoir (8) rempli d'un liquide combustible est disposé dans la chambre de combustion (6), dans lequel une pompe (10) au moyen de laquelle du combustible liquide peut être amené au brûleur (7) est raccordée au réservoir (8), et dans lequel le brûleur (7) présente un creuset de combustion (11),
**caractérisé en ce que** le creuset de combustion est réalisé avec un allumeur (13) et une grille de combustion (12) qui divise le creuset de combustion (11) en une zone de combustion primaire précoce inférieure (14) et une zone de combustion primaire tardive supérieure (16).

2. Foyer fermé selon la revendication 1, **caractérisé en ce que** le réservoir (8) et la pompe (10) sont disposés sous le brûleur (7), le brûleur (7) formant le fond de la chambre de combustion (6).

3. Foyer fermé selon la revendication 1 ou 2, **caractérisé en ce que** le réservoir (8) est remplaçable.

4. Foyer fermé selon l'une des revendications précédentes, **caractérisé en ce que** l'allumeur (13) est associé à la zone de combustion primaire tardive supérieure (16).

5. Foyer fermé selon l'une des revendications précédentes, **caractérisé en ce qu'**une zone de préchauffage/gazéification (15) est prévue sous la zone de combustion primaire précoce (14).

6. Foyer fermé selon l'une des revendications précédentes, **caractérisé en ce que** l'allumeur (13) est réalisé sous la forme d'un élément d'allumage thermoélectrique ou d'un élément d'allumage piézoélectrique.

7. Foyer fermé selon l'une des revendications précédentes, **caractérisé en ce que** le creuset de combustion (11) présente un trop-plein avec protection anti-retour de flamme intégrée.

8. Foyer fermé selon l'une des revendications précédentes, **caractérisé en ce qu'**une soufflante (9), qui peut être surveillée par une capsule manométrique, est placée en amont d'une conduite d'alimentation allant au creuset de combustion (11).

9. Foyer fermé selon l'une des revendications précédentes, **caractérisé en ce que** l'alimentation en air de combustion (4) peut être raccordée à l'environnement extérieur par une tubulure.
